# FASCICULE DE BREVET EUROPEEN

(11) **EP 3 652 390 B1**
(45) Date de publication et mention de la délivrance du brevet: **03.01.2024**
(21) Numéro de dépôt: 18735614.2
(22) Date de dépôt: 10.07.2018
(51) Int. Cl.: E04D 3/08

(54) **STRUCTURE DE VÉRANDA**
VERANDASTRUKTUR
VERANDA STRUCTURE

(30) Priorité: 10.07.2017 FR 1756532
(43) Date de publication de la demande: 20.05.2020
(73) Titulaire: SEPALUMIC, 06370 Mouans-Sartoux (FR)
(72) Inventeur: NOËL, Frédéric, 35580 Guignen (FR); BAUDAIRE, Wilfried, 35200 Rennes (FR)
(74) Mandataire: Hautier IP
(86) Numéro de dépôt international: PCT/EP2018/068712
(87) Numéro de publication internationale: WO 2019/011940

(56) Documents cités:
- EP-A2- 0 155 243
- AT-U1- 11 536
- DE-A1-102006 055 803
- DE-A1-102006 055 803

## Description

### DOMAINE DE L'INVENTION

La présente invention selon la revendication 1 est relative à une structure de bâtiment légère. Elle trouve au moins une application particulièrement avantageuse dans le domaine des vérandas.

### ARRIERE-PLAN TECHNOLOGIQUE

Dans le domaine des vérandas, l'utilisation de profilés en aluminium permet de concevoir des structures légères et solides.

En particulier, la faible épaisseur de ces profilés en aluminium permet d'augmenter significativement les possibilités d'intégration de différents éléments tels que des gouttières ou des coffres de volets roulants.

Un objectif associé à la conception de vérandas comprenant des profilés en aluminium peut être la recherche d'une architecture d'aspect minimaliste, privilégiant un rendu visuel sans lourdeurs ou éléments massifs.

Usuellement une véranda comprend des parois dont la partie supérieure est généralement pourvue d'une panne sablière sur laquelle repose une toiture. Cette partie supérieure peut également recevoir une gouttière ou chéneau et éventuellement un coffre de volet roulant.

La partie visible en haut de la paroi depuis l'extérieur de la véranda est appelée bandeau. Le bandeau peut notamment comprendre la gouttière et le coffre de volet roulant. Il peut être mouluré à des fins décoratives ou au contraire épuré. Le bandeau participe donc à l'esthétique globale de la véranda et constitue en général une jonction visuelle entre la paroi et la toiture.

Plusieurs solutions ont été développées afin d'optimiser l'intégration des coffres de volets roulants et/ou des gouttières au niveau du bandeau.

Par exemple, le document FR 2796666 B1 divulgue une solution où le coffre de volet roulant est intégralement compris dans l'épaisseur de la paroi et fait office de panne sablière sur laquelle vient s'appuyer la toiture. Une gouttière peut également être montée sur une face externe de ce coffre.

Un inconvénient d'une telle solution est d'imposer des contraintes structurales importantes au niveau de la paroi. Par ailleurs, l'ensemble conserve un aspect massif aux yeux d'un observateur extérieur à la véranda.

Les documents référencés « DE 10 2006 055803 A1 », « AT 11536 U1 » et « EP 0 155 243 A2 » décrivent également d'autres structures de véranda.

Un objet de la présente invention est de pallier les inconvénients mentionnés ci-dessus. Plus particulièrement, l'invention vise à proposer une structure de véranda présentant une intégration améliorée, notamment au niveau du bandeau.

### RESUME DE L'INVENTION

L'invention concerne une structure de véranda selon la revendication 1 comprenant au moins : une paroi verticale, une panne sablière présentant une face interne, une toiture comprenant une face supérieure, une face inférieure et au moins un flanc latéral présentant une épaisseur h selon un axe vertical z.

Selon l'invention ladite structure comprend en outre au moins un support de toiture solidaire de la face interne de la panne sablière, et sur lequel prend appui la face inférieure de la toiture, ledit support étant positionné selon l'axe vertical z à une distance d d'encastrement vertical de la toiture relativement à une extrémité supérieure de la panne sablière de sorte à obtenir un recouvrement vertical au moins partiel entre le flanc latéral de la toiture et la face interne de la panne sablière, en regard dudit flanc latéral.

Cette disposition permet notamment d'encastrer au moins une partie de la toiture sous l'extrémité supérieure de la panne sablière. La toiture se trouve ainsi abaissée verticalement dans un espace intérieur de la véranda délimité par la ou les faces internes de la ou des pannes sablières. Une partie de l'épaisseur de la toiture est dès lors masquée par la ou les pannes sablières pour un observateur situé à l'extérieur de la véranda.

L'esthétique de la partie haute de la véranda se trouve dès lors nettement améliorée. En particulier, pour une véranda comprenant un bandeau, l'encastrement de la toiture dans l'épaisseur du bandeau réduit significativement l'aspect massif d'une telle véranda. Pour une telle véranda en aluminium, la masse d'aluminium visible est ainsi considérablement minimisée.

Selon l'invention pour une telle véranda, le bandeau présente un bord supérieur et la face supérieure de la toiture est située sous un plan horizontal passant par ledit bord supérieur, au moins au niveau d'un égout ou d'une partie basse de la toiture. De cette manière, la toiture est totalement occultée au moins au niveau de l'égout par le bandeau pour un observateur extérieur au niveau du sol notamment.

Selon une possibilité, le bandeau comprend un chéneau, ledit chéneau comprenant un fond, un premier bord intérieur et un deuxième bord extérieur tel que le premier bord intérieur est solidaire de la face externe de la panne sablière ; la face supérieure de la toiture comprend un débord s'étendant au moins en partie dans un plan en prolongement de ladite face supérieure, ledit débord se prolongeant au-dessus et au-delà de la face externe de la panne sablière au moins jusqu'au droit du fond du chéneau, de sorte qu'un écoulement d'eau de pluie depuis la toiture se déverse directement dans le chéneau.

L'évacuation des eaux de pluie est ainsi très efficace, tout en bénéficiant d'une esthétique particulièrement harmonieuse.

En outre, la toiture peut avantageusement comprendre une membrane d'étanchéité s'étendant sur sa face supérieure. De préférence, la membrane s'étend sur toute la face supérieure d'une pluralité de panneaux. De préférence, la membrane s'étend sur toute la face supérieure de tous les panneaux. Outre une fonction d'étanchéité optimisée de la membrane, cela contribue à un aspect esthétique épuré et une amélioration des performances acoustiques.

Cette membrane d'étanchéité peut être monobloc, réalisée sur mesure en usine par exemple, et peut être assemblée sur chantier par collage sur la face supérieure de la toiture par exemple, afin d'éviter tout perçage pouvant compromettre l'étanchéité.

La membrane peut se prolonger sur le débord et épouser une forme tridimensionnelle du débord guidant l'eau dans le chéneau. Cette conception permet de poser des toitures dites plates, dont l'inclinaison ne dépasse pas 5°. De préférence une telle toiture plate peut présenter une pente de 2%.

Le débord et la membrane peuvent alors avantageusement coopérer pour évacuer les eaux de pluie par débordement.

Optionnellement, le bandeau peut comprendre un coffre pour volet roulant. Ce coffre est situé sous le chéneau, le fond du chéneau formant de préférence un capot supérieur dudit coffre. Plus particulièrement, le coffre est avantageusement agencé contre la face externe de la panne sablière de sorte que l'épaisseur de la paroi selon un axe y horizontal et s'étendant de préférence perpendiculairement à un mur contre lequel est accolé la véranda, ne soit nullement contrainte par la présence éventuelle du coffre.

La structure de véranda présente donc une modularité élevée sans contraintes structurales importantes.

La structure de véranda selon l'invention présente ainsi un avantage esthétique particulièrement notable, en occultant totalement la toiture dans l'épaisseur du bandeau, et des avantages en termes d'intégration pour une toiture plate notamment et en termes de modularité.

### BREVE INTRODUCTION DES FIGURES

D'autres caractéristiques, buts et avantages de la présente invention apparaitront à la lecture de la description détaillée qui suit, et en regard des dessins annexés donnés à titre d'exemples non limitatifs et sur lesquels :
- la figure 1 montre une vue générale d'une véranda selon un mode de réalisation non limitatif de l'invention ;
- la figure 2a montre une vue selon la coupe A-A de la structure de véranda selon l'état de la technique telle qu'illustrée en figure 1 ;
- la figure 2b montre une vue selon la coupe B-B de la structure de véranda selon l'invention telle qu'illustrée en figure 1 ;
- la figure 3a montre une vue selon la coupe C-C de la structure de véranda telle qu'illustrée en figure 1 ;
- la figure 3b montre une vue selon la coupe D-D de la structure de véranda selon l'invention telle qu'illustrée en figure 1 ;
- la figure 4 montre une vue de dessus de la structure de véranda telle qu'illustrée en figure 1.

### DESCRIPTION DETAILLEE

L'invention peut comprendre en outre les caractéristiques optionnelles ci-après pouvant être utilisées en association ou alternativement :
- la distance *d* d'encastrement vertical de la toiture est comprise entre : 20 mm < *d* < *h.*
- la distance d d'encastrement vertical de la toiture est comprise entre :
   h - 10 mm < *d* < h au niveau d'un égout.
- le bandeau comprend un chéneau.
- le chéneau comprend un fond, un bord intérieur et un bord extérieur.
- le bord intérieur du chéneau est solidaire de la face externe de la panne sablière.
- le débord est relié au bord intérieur du chéneau par un joint souple, de préférence en soufflet, de manière à accommoder une éventuelle différence d'inclinaison entre le débord et le chéneau.
- le débord s'étend au moins en partie dans un plan en prolongement de la face supérieure de la toiture.
- le bandeau comprend un profilé de réhausse, par exemple mouluré, fixé sur le bord extérieur du chéneau.
- le bandeau comprend en outre un coffre pour volet roulant situé sous le chéneau, le fond du chéneau formant de préférence un capot supérieur dudit coffre.
- le coffre est fixé au chéneau.
- la toiture comprend au moins un panneau autoportant.
- la face inférieure de la toiture est en appui sur un profilé d'étanchéité porté par le support de toiture, de sorte à assurer une liaison étanche entre la toiture et le support de toiture.
- la toiture présente une inclinaison inférieure à 5° par rapport à un plan horizontal, de préférence sensiblement égale à 1,15° (2% de pente).
- la face supérieure de la toiture comprend une cornière destinée à coopérer avec une façade de bâtiment notamment au niveau du faîtage et/ou d'une rive murale.

Dans la suite de la description et des revendications, on entend par :
- panne sablière : une pièce de charpente posée horizontalement, telle qu'une poutre, servant de support à la toiture ou au système de couverture, éventuellement par l'intermédiaire de chevrons. Dans le cas présent, la toiture intègre de préférence des panneaux autoportants, ne requérant pas de chevrons. La panne sablière peut s'appuyer sur le haut d'une paroi ou la tête d'un mur. Cette poutre peut aussi reprendre une partie des charges de la couverture. Elle peut également être dénommée simplement sablière.
- paroi : cloison peu épaisse séparant dans le cas présent physiquement ou virtuellement l'intérieur de la véranda de l'extérieur. La paroi peut être pleine ou comporter des ouvertures (portes, fenêtres). Elle peut éventuellement être constituée d'un simple châssis ou de poteaux. Elle peut permettre de soutenir la panne sablière qui peut, en alternative ou en complément, reposer sur des poteaux sensiblement verticaux situés par exemple sous chacune de ses extrémités.
- bandeau : la partie visible en haut de paroi ou de mur. Le bandeau s'étend principalement horizontalement et peut cerner la partie haute de la structure de véranda. Il peut regrouper des éléments fonctionnels (gouttière, coffre pour volet roulant) et des éléments décoratifs. L'aspect et l'esthétique de ce bandeau est un point essentiel du rendu visuel global de la structure de véranda.
- égout de toiture : la partie basse d'un versant de toiture, d'où ruisselle l'eau de pluie récupérée éventuellement par un chéneau ou une gouttière. Dans ce cas, l'égout surplombe la gouttière.
- faîtage : la partie haute de la toiture, par extension le sommet de la toiture.

Dans la demande, le faîtage est de préférence contre une maçonnerie (mur, façade de bâtiment).
- rive murale : adossement latéral de la véranda contre une maçonnerie (mur, façade de bâtiment).
- pignon : flanc latéral de la véranda.
- chéneau : un conduit collectant les eaux pluviales à la base de la toiture pour en permettre l'évacuation vers un tuyau de descente ou une gargouille. Le chéneau est également nommé indifféremment gouttière dans la suite.
- autoportant : qui doit sa stabilité à sa structure propre, qui supporte au moins sa propre charge sans se déformer.

Nous allons à présent décrire la présente invention au travers d'un mode de réalisation préféré mais non limitatif.

En référence à la figure 1, un premier mode de réalisation est une structure de véranda 1 destinée à être adossée à au moins un mur ou une façade de bâtiment 80, la structure 1 comprenant au moins une paroi 2, de préférence trois parois, une toiture 4 et un bandeau 5.

La paroi 2 peut comprendre une structure rigide telle qu'un muret 21, un châssis 22 et/ou des poteaux 23, des vitrages fixes 24 ou coulissants 25, ainsi que des ouvertures battantes, coulissantes ou repliables.

Le muret 21 peut éventuellement s'étendre verticalement sur toute la hauteur de la paroi 2, et soutenir directement la toiture 4 (non illustré).

La toiture 4 est de préférence une toiture plate dont l'inclinaison par rapport à un plan horizontal n'excède pas 5 degrés. La pente de la toiture 4 est de préférence comprise entre 0 et 9%, de préférence sensiblement égale à 2%.

La structure de véranda 1 peut également être adossée à deux façades 80 de bâtiment par exemple (non illustrée). Dans ce cas, une première façade 80 se trouve de préférence au niveau du faîtage de la toiture 4, et une deuxième façade 80 perpendiculaire à la première façade 80 par exemple flanque latéralement la véranda pour former une rive murale.

En référence aux figures 2a et 2b présentant deux coupes sur pignon A-A et B-B telles que schématisées sur la figure 1, la toiture 4 est solidaire de la paroi 2 par l'intermédiaire d'une panne sablière 3 et d'un support de toiture 6.

Selon une possibilité, trois pannes sablières 3 surmontent trois parois 2 de manière à former un encadrement continu sur un périmètre de la véranda.

Avantageusement, au moins une, de préférence deux pannes sablières 3 prennent appui contre le mur 80 de manière à fermer l'encadrement.

La panne sablière 3 peut être soutenue par un poteau 23 à chacune de ses extrémités.

La panne sablière peut de préférence former un prolongement de la paroi 2 au niveau de la partie supérieure de ladite paroi 2 selon l'axe vertical y.

La panne sablière peut être formée d'au moins et de préférence d'exactement deux profilés s'étendant dans des plans verticaux parallèles entre eux.

Le coefficient de conduction thermique des profilés, de préférence en aluminium, peut être supérieur à 160 W/m.K.

Les profilés peuvent être reliés entre eux par au moins une barrette, de préférence en polyamide, dont le coefficient de conduction thermique est inférieur à 0.35 W/m.K.

De préférence, l'au moins une barrette fait office de rupture de pont thermique entre les deux profilés.

La toiture 4 peut être de forme sensiblement parallélépipédique. Elle peut présenter une face supérieure 41 et une face inférieure 42, et au moins un flanc latéral 43.

Le flanc latéral 43 peut être de préférence sensiblement orthogonal aux faces inférieure et supérieure 42, 41.

La toiture peut présenter de préférence quatre flancs latéraux 43.

Alternativement, pour d'autres formes de toiture 4, la toiture peut présenter un nombre différents de flancs latéraux (un flanc latéral pour une forme ronde par exemple, deux flancs latéraux pour une forme demi-ronde par exemple, ou plus de quatre flancs latéraux pour des formes polyédriques par exemple).

Dans la suite, « le » flanc latéral 43 s'entend par « ledit au moins un » flanc latéral 43.

La toiture 4 présente notamment une épaisseur h selon un axe vertical z.

En outre, la toiture 4 peut comprendre au moins un panneau 40 autoportant. Un tel panneau 40 peut comprendre une enveloppe au moins partiellement rigide, en aluminium par exemple, de préférence au niveau des faces supérieures 41 et inférieures 42, et une âme en matériau isolant tel qu'une mousse polyuréthane (PU) par exemple.

Le panneau 40 peut également être de forme sensiblement parallélépipédique et présente une épaisseur h' selon l'axe vertical z comprise entre 50 mm et 250 mm, de préférence entre 55 mm et 167 mm.

Ce panneau 40 peut avantageusement comprendre des préformes sur deux tranches ou flancs latéraux opposés de manière à pouvoir assembler plusieurs panneaux 40 entre eux.

Deux panneaux 40 peuvent ainsi être assemblés bord à bord par l'intermédiaire d'au moins une clé de jonction. Un premier flanc latéral d'un premier panneau peut comprendre une ou plusieurs rainures ou mortaises, de préférence deux, aptes à coopérer avec une ou plusieurs clés de jonction, de préférence deux, sous forme de profilés aluminium par exemple. Un deuxième flanc latéral d'un deuxième panneau en regard dudit premier flanc latéral peut également comprendre une ou plusieurs rainures, de préférence deux, aptes à coopérer avec lesdites clés de jonction.

Un tel système d'assemblage par clé de jonction permet avantageusement de rigidifier l'ensemble de la toiture 4.

Alternativement, différents types de jonction peuvent être envisagés entre les panneaux autoportants. Le deuxième flanc latéral peut présenter une forme comprenant un ou plusieurs tenons complémentaire du premier flanc latéral par exemple. Des traverses orthogonales traversant de part en part les flancs latéraux des panneaux 40 peuvent également être envisagées.

Les flancs latéraux des panneaux 40 peuvent se confondre avec les flancs latéraux 43 de la toiture 4.

La toiture 4 peut comprendre au moins un puits de lumière. Le puits de lumière peut comprendre au moins un matériau transparent de sorte à laisser passer la lumière depuis l'extérieur de la véranda jusqu'à l'intérieur de la véranda. Le puits de lumière peut être agencé au travers de l'épaisseur d'au moins un panneau autoportant 40.

La toiture 4 comprend en outre une membrane 9 étanche au niveau de la face supérieure 41. Cette membrane 9 peut être avantageusement et de préférence monobloc, de sorte à assurer une étanchéité parfaite au niveau de la face supérieure 41 de la toiture 4.

En particulier, une telle membrane 9 peut être réalisée sur mesure en usine aux dimensions voulues avant une pose par collage sur site.

Alternativement, la membrane 9 peut comprendre plusieurs lais soudés ou raccordés entre eux.

La membrane 9 peut être en élastomère, de préférence en caoutchouc EPDM (éthylène-propylène-diène monomère) et présenter une épaisseur h" comprise entre 1 mm et 5 mm, de préférence entre 1,5mm et 3 mm.

L'épaisseur h de la toiture 4 peut dès lors être définie par : h = h' + h"

La toiture 4, et de préférence la face inférieure 42 de la toiture 4, est avantageusement en appui sur au moins un support 6 de toiture.

La toiture 4 est de préférence uniquement en appui sur le support 6.

La figure 4 illustre en vue de dessus la coopération entre la toiture 4 et les supports 6.

Lesdits supports 6 peuvent être assemblés de manière à former de préférence un périmètre fermé dans l'espace intérieur de la véranda.

Les flancs latéraux 43 de la toiture 4 sont avantageusement libres de tout contact avec les pannes sablières 3 et/ou les façades 80.

Avantageusement, la toiture 4 ne prend pas appui sur une extrémité supérieure 33 de la sablière 3.

Le support 6 peut être fixé sur une face interne 32 de la panne sablière 3, de sorte qu'une surface d'appui offerte à la toiture 4 par le support 6 soit située à une distance d de l'extrémité supérieure 33 de ladite panne sablière 3.

La distance d peut être telle que : 20 mm < *d* < h.

Au niveau de l'égout de toiture en particulier, la distance d peut être comprise entre : h - 10 mm < *d* < h.

De manière avantageuse, la toiture 4 est donc au moins partiellement encastrée selon l'axe z, dans un espace délimité par les faces internes 32 des pannes sablières 3.

La toiture 4 présente dès lors un recouvrement vertical entre son flanc latéral 43 et la face interne 32 de la panne sablière 3 en regard dudit flanc latéral 43.

De préférence, le flanc latéral 43 n'est pas en contact avec la face interne 32. Une distance de calage de l'ordre de 10 à 20 mm entre le flanc 43 et la face interne 32 peut avantageusement permettre une dilatation des panneaux 40 selon les axes x et/ou y.

Un joint tubulaire, également dénommé fond de joint, de diamètre sensiblement égal à 20 mm peut avantageusement être logé dans cet espace de calage de manière à limiter les effets de condensation.

Le support de toiture 6 peut avoir une forme générale de cornière. Une première aile 61 dudit support 6 sur laquelle s'appuie la toiture 4 peut s'étendre depuis, et sensiblement perpendiculairement à, la face interne 32 de la panne sablière 3, sur une distance comprise entre 40 mm et 100 mm. Une deuxième aile 62 du support 6 solidaire de la face interne 32 peut présenter une hauteur selon un axe vertical z comprise entre 40 mm et 100 mm.

Le support de toiture 6 peut être de préférence continu sous forme de profilé sur toute une longueur de la panne sablière 3. Alternativement, il peut être discontinu et/ou ne présenter qu'un nombre fini de points d'appui pour la toiture 4.

Les supports de toiture 6 latéraux, au niveau des pignons, s'étendant principalement selon un axe y, sont fixés sur les faces internes 32 des pannes sablières 3 latérales correspondantes de manière à présenter l'inclinaison souhaitée de la toiture vis-à-vis d'un plan horizontal. La distance d varie dans ce cas entre une valeur minimale pour une extrémité du support de toiture 6 latéral au niveau de la façade 80 du bâtiment et une valeur maximale pour une extrémité opposée dudit support 6, au niveau de l'égout.

Les supports de toiture 6 peuvent également comprendre avantageusement des profilés d'étanchéité 63, également dénommés profils d'étanchéité, en EPDM par exemple, de sorte à assurer une liaison étanche entre la toiture 4 et les supports de toiture 6.

Au moins un support de toiture 6 est solidaire d'au moins un mur de façade 80 sur lequel est adossée la véranda.

La structure de véranda 1 comprend en outre le bandeau 5 combinant des fonctions techniques et esthétiques.

Le bandeau 5 notamment est configuré de sorte que la toiture 4 soit avantageusement masquée à la vue d'un observateur extérieur à la véranda situé au niveau du sol.

Le bandeau 5 présente notamment un bord supérieur 50 tel que la face supérieure 41 de la toiture 4 est située sous un plan horizontal passant par ledit bord supérieur 50. De manière avantageuse, la toiture 4 peut ainsi être totalement occultée par le bandeau 5.

Le bandeau 5 comprend notamment un chéneau 51.

Ce chéneau 51 comprend au moins un fond 510, un bord intérieur 511 et un bord extérieur 512. Une largeur L du chéneau 51, définie par la distance entre les deux bords intérieurs et extérieur 511, 512 peut être comprise entre 10 cm et 30 cm, de préférence entre 13 cm et 25 cm.

Le chéneau 51 est fixé de préférence par son bord intérieur 511 à la face externe 31 de la panne sablière 3.

Le chéneau 51 peut coopérer avec au moins une colonne de descente de manière à évacuer les eaux de pluie.

Par ailleurs, les panneaux 40 de toiture 4 étant au moins partiellement circonscrits à l'espace intérieur de la véranda délimité par les faces internes 32 des sablières 3, un débord 7 est avantageusement fixé dans le prolongement de la face supérieure 41 de la toiture 4 de manière à guider un écoulement d'eaux de pluie dans le chéneau 51.

Le débord 7 peut donc se prolonger depuis les panneaux 40 par-dessus l'extrémité supérieure 33 et au-delà de la face externe 31 de la panne sablière 3, au moins jusqu'au droit du premier bord intérieur 511 du chéneau 51, de préférence au droit du fond 510 du chéneau 51.

Le débord 7 peut être un profilé aluminium avantageusement de faible épaisseur présentant un profilé de retombée, également dénommé profil de retombée, sensiblement vertical au-dessus du chéneau 51. Un tel profilé de retombée peut être obtenu simplement par pliage par exemple.

La largeur totale du débord 7 peut être comprise entre 120 mm et 280 mm.

En particulier, le débord 7 peut s'étendre depuis un plan vertical en prolongement de la face interne 32 de la sablière 3 jusqu'au profilé de retombé à l'aplomb du chéneau sur une largeur comprise entre 80 et 200 mm.

Le débord 7 peut recouvrir solidairement le panneau 40 au niveau de la face supérieure 42 de la toiture sur une largeur comprise entre 30 et 60 mm.

Le débord 7 peut également comprendre au moins une ailette de calage sur une face inférieure du débord, ladite ailette pouvant venir s'appuyer contre le flanc latéral 43 par exemple afin de positionner précisément le débord 7 au niveau d'un pourtour de la toiture 4.

Un joint souple 751 peut avantageusement relier le débord 7, de préférence au niveau du profil de retombée, au bord intérieur 511 du chéneau 51 ou à la face externe 31 de la panne sablière 3.

Le joint 751 peut être configuré pour accommoder une différence de niveau entre le débord 7 de la toiture 4 et le chéneau 51, selon l'inclinaison de la toiture 4. Il peut par exemple présenter une forme en soufflet.

Avantageusement, ce joint 751 peut être emboîté dans des rainures respectives du profilé de retombée et du bord intérieur de chéneau.

Ce joint 751 peut être en EPDM par exemple.

Par construction et tel que décrit précédemment, la distance d est maximale en bas de pente au niveau de l'égout de toiture tel qu'illustré à la figure 3b. Pour éviter que le débord 7 soit en contact direct avec l'extrémité supérieure 33 de la panne sablière 3 dans le cas où d est sensiblement égale à la valeur maximale, un joint compensateur 330 en EPDM par exemple peut être ajouté au niveau de ladite extrémité supérieure 33.

Avantageusement, la membrane 9 peut se prolonger de manière à recouvrir le débord 7 de la face supérieure 41, et le profilé de retombée. La structure de véranda 1 peut ainsi présenter une étanchéité continue entre la face supérieure 41 prolongée par le débord 7 et le profilé de retombée, et le joint 751 fixé au chéneau 51 ou à la face externe 31 de la panne sablière 3.

Le bandeau 5 peut également comprendre un profilé de réhausse 52 solidaire du bord extérieur 512 du chéneau 51. Ce profilé de réhausse 52 peut prolonger en partie verticalement le bord extérieur 512.

Côté extérieur, il peut être stylisé afin de contribuer à l'esthétique de la structure de véranda 1.

Optionnellement le bandeau 5 peut également comprendre un coffre 53 pour volet roulant. Ce coffre 53 peut avantageusement être fixé sous le chéneau 51, dans un prolongement du bord extérieur 512 et/ou du profilé de réhausse 52. Le fond 510 du chéneau 51 peut notamment constituer un capot supérieur pour ledit coffre 53. La largeur du coffre 53 peut être sensiblement égale à la largeur L du chéneau 51.

En référence à la figure 3a, une cornière de maintien 8 au niveau du faîtage de toiture 4 peut avantageusement faire jonction entre la face supérieure 41 de la toiture 4 et la façade 80 du bâtiment. La cornière de maintien 8 peut présenter des dimensions transverses comprises entre 40 mm et 100 mm.

De préférence, le flanc latéral 43 de la toiture 4 n'est pas en contact de la façade 80. Une distance de calage de l'ordre de 10 à 20 mm entre le flanc 43 et la façade 80 peut avantageusement permettre une dilatation des panneaux 40 selon l'axe y, et une adaptation aux irrégularités du mur 80 par exemple.

Un joint tubulaire ou fond de joint d'un diamètre de l'ordre de 30 mm peut également être logé dans cet espace de calage.

Avantageusement, la membrane 9 peut se prolonger de manière à recouvrir la cornière 8. La membrane 9 peut ainsi être relevée contre la façade 80, sur une hauteur comprise entre 40 mm et 150 mm afin d'assurer une bonne étanchéité au niveau du faîtage.

L'ensemble de la cornière 8 et d'une partie de la membrane 9 recouvrant la cornière 8 et relevée contre la façade 80 peut former un raccord d'étanchéité entre la toiture 4 et la façade de bâtiment 80.

Une lame 81 et une casquette 82 peuvent également compléter la structure de véranda 1 au niveau du faîtage.

La lame 81 peut notamment permettre un maintien mécanique de la membrane 9 contre la cornière 8 et/ou contre la façade 80.

La casquette 82 peut avantageusement protéger le raccord d'étanchéité contre les intempéries et déporter un ruissellement d'eaux de pluie de manière à améliorer l'étanchéité au niveau du faîtage.

Un autre aspect concerne un procédé de montage d'une structure de véranda 1 telle que décrite ci-dessus.

La véranda présente une dimension en profondeur p selon l'axe y, une hauteur de paroi 2 (au niveau du bas de la sablière 3) Hₚₐᵣₒᵢ, une hauteur de sablière 3 H_{sablière}, et une pente de toiture 4 dénommée *pente.* Le support 6 présente une épaisseur selon *z* E_{support.}

Le procédé de montage comprend au moins les étapes suivantes :
- Positionner vis-à-vis du mur de façade 80 et fixer l'ensemble des parois 2, châssis 22, poteaux 23, sablières 3 et chéneaux 51.
- Fixer horizontalement le support 6 sur le mur de façade, chacune de ses extrémités étant en butée contre les sablières 3 des parois 2 latérales. Le support 6 est fixé à une hauteur H_{faîtage} telle que : H_{faîtage} = Hₚₐᵣₒᵢ + H_{sablière} - d - Eₛᵤₚₚₒᵣₜ + (p X tan *pente*) exprimée en mm.
- Fixer horizontalement le support 6 sur la face interne 32 de la sablière 3 située à l'avant de la véranda, chacune des extrémités du support étant en butée contre les sablières 3 latérales. Le support 6 est fixé à une hauteur H_{front} telle que : H_{front} = Hₚₐᵣₒᵢ + H_{sablière} - d - Eₛᵤₚₚₒᵣₜ exprimée en mm.
- Fixer les supports 6 latéralement sur les faces internes 32 des sablières 3 latérales, chacune de leurs extrémités étant en butée contre les supports déjà mis en place sur le mur et à l'avant de la véranda. Les supports 6 latéraux présentent de cette manière une pente égale à la pente de toiture.
- Déposer l'une des sablières 3 latérales de manière à pouvoir glisser les panneaux 40 autoportants.
- Mettre en place le premier panneau 40 en prévoyant environ 15 mm de calage vis-à-vis des faces internes 32 des pannes sablières 3.
- Assembler les clés de jonction inférieure et supérieure dans les rainurages prévus dans la tranche du panneau 40.
- Fixer au moins la clé de jonction inférieure au niveau de ses extrémités, coté mur et côté opposé sur la sablière 3 à l'avant de la véranda, par des équerres de fixation par exemple.
- Mettre en place les autres panneaux 40 par glissement, jusqu'au dernier, en les assemblant respectivement entre eux par des clés de jonction.
- Replacer la sablière 3 latérale et le bandeau 5 correspondant.
- Placer un fond de joint dans l'espace intercalaire de calage entre les flancs latéraux 43 de la toiture 4 et les faces internes 32 et le mur 80.
- Mettre en place et fixer la cornière de maintien 8 au niveau du faîtage pour assurer la jonction entre le mur 80 et la face supérieure 41 de la toiture 4. La cornière déborde de 115 mm environ de part et d'autre de la toiture 4 de manière à pouvoir fixer ultérieurement le débord 7.
- Clipper le joint compensateur 330 au niveau de l'extrémité supérieure de la sablière 3 à l'avant de la véranda, et sur 10 cm environ sur les extrémités supérieures des sablières 3 latérales à partir de la sablière 3 avant.
- Clipper un bord du joint 751 sur le débord 7.
- Clipper un bord opposé audit bord du joint sur le bord intérieur 511 du chéneau 51.
- Positionner le débord 7 en prolongement de la face supérieure 41 de la toiture 4 en calant l'ailette de calage du débord 7 contre les flancs latéraux 43 de la toiture 4.
- Fixer le débord 7 sur la cornière de maintien 8.
- Fixer le débord 7 sur la face supérieure 41 de la toiture, par des rivets par exemple.
- Positionner et coller la membrane d'étanchéité 9 de manière à couvrir la face supérieure 41 de la toiture 4, le débord 7 et la cornière de maintien 8.

L'invention n'est pas limitée aux modes de réalisation précédemment décrits mais s'étend à tous modes de réalisation entrant dans la portée des revendications.

### REFERENCES

1. Structure de véranda
2. Paroi
   21. Muret
   22. Châssis
   23. Poteaux
   24. Vitrage fixe
   25. Vitrage coulissant
3. Panne sablière
   31. Face externe
   32. Face interne
   33. Extrémité supérieure
      330. Joint compensateur
4. Toiture
   40. Panneau
   41. Face supérieure
   42. Face inférieure
   43. Flanc latéral de toiture
5. Bandeau
   50. Bord supérieur
   51. Chéneau
      510. Fond
      511. Bord intérieur
      512. Bord extérieur
   52. Profilé de réhausse
   53. Coffre
6. Support de toiture
   61. Première aile
   62. Deuxième aile
   63. Profilé d'étanchéité
7. Débord
   751. Joint souple
8. Cornière
   80. Façade
   81. Lame
      82. Casquette
9. Membrane

## Revendications

1. Structure de véranda (1) comprenant au moins : une paroi (2) verticale, une panne sablière (3) présentant une face interne (32), une toiture (4) comprenant une face supérieure (41) et une face inférieure (42), ladite toiture (4) comprenant en outre au moins un flanc latéral (43) présentant une épaisseur h selon un axe vertical z, ladite structure de véranda (1) étant de manière en ce qu'elle comprend en outre :
- au moins un support (6) de toiture (4) solidaire de la face interne (32) de la panne sablière (3) et sur lequel prend appui la face inférieure (42) de la toiture (6), ledit support étant positionné selon l'axe vertical z à une distance d d'encastrement vertical de la toiture (4) relativement à une extrémité supérieure (33) de la panne sablière (3) de sorte à obtenir un recouvrement vertical au moins partiel entre le flanc latéral (43) de la toiture (4) et la face interne (32) de la panne sablière (3),
- un bandeau (5) bordant une face externe (31) de la panne sablière (3) et solidaire de la panne sablière (3) et présentant un bord supérieur (50), la structure de véranda (1) étant **caractérisée en ce que** ledit bandeau (5) étant configuré de sorte que la face supérieure (41) de la toiture (4) est située, au moins au niveau d'un égout ou d'une partie basse de la toiture, sous un plan horizontal passant par ledit bord supérieur (50), de sorte que la toiture (4) est au moins partiellement occultée par le bandeau (5).

2. Structure de véranda (1) selon la revendication précédente, dans laquelle la distance d d'encastrement vertical de la toiture (4) est comprise entre : 20 mm < *d <* h, et dans laquelle la distance d d'encastrement vertical de la toiture (4) est comprise entre : h - 10 mm < *d* < h au niveau d'un égout de toiture.

3. Structure de véranda (1) selon l'une quelconque des revendications précédentes, comprenant un bandeau (5) et dans laquelle le bandeau (5) comprend un chéneau (51), ledit chéneau (51) comprenant un fond (510), un premier bord intérieur (511) et un deuxième bord extérieur (512), les premier (511) et deuxième (512) bords s'étendant depuis le fond (510) et au-dessus du fond (4510) de manière à former une gouttière.

4. Structure de véranda (1) selon la revendication précédente, dans laquelle le premier bord intérieur (511) est solidaire de la face externe (31) de la panne sablière (3).

5. Structure de véranda (1) selon l'une des revendications 3 ou 4, dans laquelle la face supérieure (41) de la toiture (4) comprend un débord (7) se prolongeant au-dessus et au-delà de la face externe (31) de la panne sablière (3) au moins jusqu'au droit du fond (510) du chéneau (51).

6. Structure de véranda (1) selon la revendication précédente, dans laquelle le débord (7) s'étend au moins en partie dans un plan en prolongement de la face supérieure (41) de la toiture (4).

7. Structure de véranda (1) selon l'une quelconque des revendications 5 ou 6, dans laquelle le débord (7) est relié au bord intérieur (511) du chéneau (51) par un joint souple (751), de préférence en soufflet, de manière à accommoder une éventuelle différence d'inclinaison entre le débord (7) et le chéneau (51).

8. Structure de véranda (1) selon l'une des revendications 3 à 7, dans laquelle le bandeau (5) comprend en outre un profilé de réhausse (52), par exemple mouluré, fixé sur le deuxième bord extérieur (512) du chéneau (51).

9. Structure de véranda (1) selon l'une quelconque des revendications 3 à 8, dans laquelle le bandeau (5) comprend en outre un coffre (53) pour volet roulant situé sous le chéneau (51), le fond (510) du chéneau (51) formant de préférence un capot supérieur dudit coffre (53).

10. Structure de véranda (1) selon la revendication précédente, dans laquelle le coffre (53) est fixé au chéneau (51).

11. Structure de véranda (1) selon l'une quelconque des revendications précédentes, dans laquelle la toiture (4) comprend au moins un panneau autoportant (40).

12. Structure de véranda (1) selon l'une quelconque des revendications précédentes, dans laquelle la face inférieure (42) de la toiture (4) est en appui sur un profilé d'étanchéité (63) porté par le support (6) de toiture (4), de sorte à assurer une liaison étanche entre la toiture (4) et le support (6).

13. Structure de véranda (1) selon l'une quelconque des revendications précédentes, dans laquelle la toiture (4) présente une inclinaison inférieure à 5° par rapport à un plan horizontal, de préférence sensiblement égale à 1,15° (2% de pente).

14. Structure de véranda (1) selon l'une quelconque des revendications précédentes, dans laquelle la face supérieure (41) de la toiture (4) comprend en outre au moins une cornière (8) destinée à coopérer avec une façade de bâtiment (80).

15. Structure de véranda (1) selon l'une quelconque des revendications précédentes, dans laquelle la toiture (4) comprend en outre une membrane (9) d'étanchéité s'étendant au moins sur sa face supérieure (41).

16. Structure de véranda (1) selon la revendication précédente, dans laquelle la membrane (9) d'étanchéité est monobloc.

17. Structure de véranda (1) selon l'une des revendications 15 ou 16, dans laquelle la toiture (4) comprend une pluralité de panneaux autoportants (40) et dans laquelle la membrane (9) recouvre entièrement certains et de préférence tous les panneaux autoportants (40) de ladite pluralité de panneaux autoportants (40).

## Patentansprüche

1. Verandastruktur (1), die mindestens umfasst: eine vertikale Wand (2), eine Traufpfette (3), die eine Innenseite (32) aufweist, ein Dach (4), das eine Oberseite (41) und eine Unterseite (42) umfasst, wobei das Dach (4) weiter mindestens eine Seitenflanke (43) umfasst, die eine Dicke h entlang einer vertikalen Achse z aufweist, wobei die Verandastruktur (1) so ist, dass sie weiter umfasst:
- mindestens eine Stütze (6) für das Dach (4), die fest mit der Innenseite (32) der Traufpfette (3) verbunden ist und auf der die Unterseite (42) des Daches (6) aufliegt, wobei die Stütze entlang der vertikalen Achse z in einem vertikalen Einbauabstand *d* des Daches (4) relativ zu einem oberen Ende (33) der Traufpfette (3) so positioniert ist, dass eine mindestens teilweise vertikale Überdeckung zwischen der Seitenflanke (43) des Daches (4) und der Innenseite (32) der Traufpfette (3) erhalten wird,
- eine Blende (5), die eine Außenseite (31) der Traufpfette (3) begrenzt und fest mit der Traufpfette (3) verbunden ist und eine Oberkante (50) aufweist, wobei die Verandastruktur (1) **dadurch gekennzeichnet ist, dass** die Blende (5) so konfiguriert ist, dass sich die Oberseite (41) des Daches (4) mindestens im Bereich einer Traufe oder eines unteren Teils des Daches unter einer horizontalen Ebene befindet, die durch die Oberkante (50) verläuft, sodass das Dach (4) mindestens teilweise von der Blende (5) verdeckt wird.

2. Verandastruktur (1) nach dem vorstehenden Anspruch, wobei der vertikale Einbauabstand d des Daches (4) im Bereich zwischen: 20 mm < d < h liegt, und wobei der vertikale Einbauabstand d des Daches (4) im Bereich einer Dachtraufe im Bereich zwischen: h - 10 mm < d < h liegt.

3. Verandastruktur (1) nach einem der vorstehenden Ansprüche, die eine Blende (5) umfasst, und wobei die Blende (5) eine Rinne (51) umfasst, wobei die Rinne (51) einen Boden (510), eine erste innere Kante (511) und eine zweite äußere Kante (512) umfasst, wobei sich die erste (511) und die zweite (512) Kante ab dem Boden (510) und oberhalb des Bodens (510) so erstrecken, dass eine Regenrinne gebildet wird.

4. Verandastruktur (1) nach dem vorstehenden Anspruch, wobei die erste innere Kante (511) fest mit der Außenseite (31) der Traufpfette (3) verbunden ist.

5. Verandastruktur (1) nach einem der Ansprüche 3 oder 4, wobei die Oberseite (41) des Daches (4) einen Überhang (7) umfasst, der sich oberhalb der Außenseite (31) der Traufpfette (3) und über diese hinaus mindestens bis zum Boden (510) der Rinne (51) verlängert.

6. Verandastruktur (1) nach dem vorstehenden Anspruch, wobei sich der Überhang (7) mindestens zum Teil in einer Ebene in Verlängerung der Oberseite (41) des Daches (4) erstreckt.

7. Verandastruktur (1) nach einem der Ansprüche 5 oder 6, wobei der Überhang (7) über eine flexible Dichtung (751), vorzugsweise in Form eines Balgs, mit der inneren Kante (511) der Rinne (51) verbunden ist, um einen eventuellen Neigungsunterschied zwischen dem Überhang (7) und der Rinne (51) unterzubringen.

8. Verandastruktur (1) nach einem der Ansprüche 3 bis 7, wobei die Blende (5) weiter ein, zum Beispiel verziertes, Aufsatzprofil (52) umfasst, das an der zweiten äußeren Kante (512) der Rinne (51) befestigt ist.

9. Verandastruktur (1) nach einem der Ansprüche 3 bis 8, wobei die Blende (5) weiter einen Rollladenkasten (53) umfasst, der sich unter der Rinne (51) befindet, wobei der Boden (510) der Rinne (51) vorzugsweise eine obere Abdeckung des Kastens (53) bildet.

10. Verandastruktur (1) nach dem vorstehenden Anspruch, wobei der Kasten (53) an der Rinne (51) befestigt ist.

11. Verandastruktur (1) nach einem der vorstehenden Ansprüche, wobei das Dach (4) mindestens eine selbsttragende Platte (40) umfasst.

12. Verandastruktur (1) nach einem der vorstehenden Ansprüche, wobei die Unterseite (42) des Daches (4) auf einem Dichtprofil (63) aufliegt, das von der Stütze (6) des Daches (4) getragen wird, um eine dichte Verbindung zwischen dem Dach (4) und der Stütze (6) zu gewährleisten.

13. Verandastruktur (1) nach einem der vorstehenden Ansprüche, wobei das Dach (4) eine Neigung von weniger als 5° in Bezug auf eine horizontale Ebene, vorzugsweise von im Wesentlichen gleich 1,15°(2 % Gefälle) aufweist.

14. Verandastruktur (1) nach einem der vorstehenden Ansprüche, wobei die Oberseite (41) des Daches (4) weiter mindestens einen Winkel (8) umfasst, der dazu bestimmt ist, mit einer Gebäudefassade (80) zusammenzuwirken.

15. Verandastruktur (1) nach einem der vorstehenden Ansprüche, wobei das Dach (4) weiter eine Dichtmembran (9) umfasst, die sich mindestens an seiner Oberseite (41) erstreckt.

16. Verandastruktur (1) nach dem vorstehenden Anspruch, wobei die Dichtmembran (9) einteilig ist.

17. Verandastruktur (1) nach einem der Ansprüche 15 oder 16, wobei das Dach (4) eine Vielzahl von selbsttragenden Platten (40) umfasst und wobei die Membran (9) einige und vorzugsweise alle selbsttragenden Platten (40) der Vielzahl von selbsttragenden Platten (40) vollständig überdeckt.

## Claims

1. A veranda structure (1) comprising at least: a vertical wall (2), a purlin wall plate (3) having an inner face (32), a roof (4) comprising an upper face (41) and a lower face (42), said roof (4) further comprising at least one sidewall (43) having a thickness h according to a vertical axis z, said veranda structure (1) being fashioned such that it further comprises:
- at least one support (6) of the roof (4) secured to the inner face (32) of the purlin wall plate (3) and on which the lower face (42) of the roof (6) bears, said support being positioned according to the vertical axis z at a vertical fitting distance d of the roof (4) with respect to an upper end (33) of the purlin wall plate (3) so as to obtain an at least partial vertical overlap between the sidewall (43) of the roof (4) and the inner face (32) of the purlin wall plate (3),
- a fascia board (5) bordering an outer face (31) of the purlin wall plate (3) and secured to the purlin wall plate (3) and having an upper edge (50),
the veranda structure (1) being **characterised in that** said strip (5) being configured so that the upper face (41) of the roof (4) is located, at least at the level of a sewer or a bottom portion of the roof, under a horizontal plane passing through said upper edge (50), so that the roof (4) is at least partially obscured by the fascia board (5).

2. The veranda structure (1) according to the preceding claim, wherein the vertical fitting distance *d* of the roof (4) is comprised between: 20 mm < d < h, and wherein the vertical embedding distance d of the roof (4) is comprised between: h - 10 mm < d < h at a roof sewer.

3. The veranda structure (1) according to any one of the preceding claims, comprising a fascia board (5) and wherein the fascia board (5) comprises a gutter (51), said gutter (51) comprising a bottom (510), a first internal edge (511) and a second external edge (512), the first (511) and second (512) edges extending from the bottom (510) and above the bottom (510) so as to form a gutter.

4. The veranda structure (1) according to the preceding claim, wherein the first internal edge (511) is secured to the outer face (31) of the purlin wall plate (3).

5. The veranda structure (1) according to one of claims 3 or 4, wherein the upper face (41) of the roof (4) comprises a projection (7) extending above and beyond the outer face (31) of the purlin wall plate (3) at least up to a position vertically in line with the bottom (510) of the gutter (51) .

6. The veranda structure (1) according to the preceding claim, wherein the projection (7) extends at least partially in a plane extending from the upper face (41) of the roof (4).

7. The veranda structure (1) according to any one of claims 5 or 6, wherein the projection (7) is connected to the internal edge (511) of the gutter (51) by a flexible joint (751), preferably bellow-like fashioned, so as to accommodate a possible difference in inclination between the projection (7) and the gutter (51).

8. The veranda structure (1) according to one of claims 3 to 7, wherein the fascia board (5) further comprises a raising profile (52), for example moulded, fastened on the second external edge (512) of the gutter (51).

9. The veranda structure (1) according to any one of claims 3 to 8, wherein the fascia board (5) further comprises a roller shutter box (53) located below the gutter (51), the bottom (510) of the gutter (51) preferably forming an upper cover of said box (53).

10. The veranda structure (1) according to the preceding claim, wherein the box (53) is fastened to the gutter (51).

11. The veranda structure (1) according to any one of the preceding claims, wherein the roof (4) comprises at least one self-supporting panel (40).

12. The veranda structure (1) according to any one of the preceding claims, wherein the lower face (42) of the roof (4) bears on a sealing profile (63) carried by the support (6) of the roof (4), so as to ensure a sealed connection between the roof (4) and the support (6).

13. The veranda structure (1) according to any one of the preceding claims, wherein the roof (4) has an inclination smaller than 5° with respect to a horizontal plane, preferably substantially equal to 1.15° (2% slope).

14. The veranda structure (1) according to any one of the preceding claims, wherein the upper face (41) of the roof (4) further comprises at least one angle bracket (8) intended to cooperate with a building facade (80).

15. The veranda structure (1) according to any one of the preceding claims, wherein the roof (4) further comprises a sealing membrane (9) extending at least over its upper face (41).

16. The veranda structure (1) according to the preceding claim, wherein the sealing membrane (9) is made in one-piece.

17. The veranda structure (1) according to one of claims 15 or 16, wherein the roof (4) comprises a plurality of self-supporting panels (40) and wherein the membrane (9) entirely covers some and preferably all of the self-supporting panels (40) of said plurality of self-supporting panels (40).
